# EUROPÄISCHE PATENTANMELDUNG

(11) **EP 0 335 118 A1**
(43) Veröffentlichungstag der Anmeldung: **04.10.1989**
(21) Anmeldenummer: 89103470.4
(22) Anmeldetag: 28.02.1989
(51) Int. Cl.: B65H 54/80, B65H 57/24

(54) **Drehteller für eine Strecke**

(30) Priorität: 26.03.1988 DE 3810460
(71) Anmelder: Zinser Textilmaschinen GmbH, D-73061 Ebersbach/Fils (DE)
(72) Erfinder: Günkinger, Siegfried, D-7326 Heiningen (DE); Pöpl, Josef, D-7324 Rechberghausen (DE)
(74) Vertreter: Dauster, Hanjörg, Dipl.-Ing.

(57) **Zusammenfassung**

Bei einem Drehteller für eine Strecke mit einem Faserbandkanal, der in einer Verdichtungsfläche mündet, ist vorgesehen, daß die Verdichtungsfläche und die Innenwände des Faserbandkanals mit einer Emaillebeschichtung versehen sind.

## Beschreibung

Die Erfindung betrifft einen Drehteller für eine Strecke mit einem Faserbandkanal, der in einer Verdichtungsfläche mündet, die mit einer Beschichtung versehen ist und ein Verfahren zum Beschichten der Verdichtungsfläche.

Um die Reibung zwischen der Verdichtungsfläche des Drehtellers einer Strecke und des darunter befindlichen, in einer Kanne abgelegten Faserbandpaketes zu verringern, sind verschiedene Maßnahmen bekannt geworden. Beispielsweise ist es bekannt (DE-A-34 07 136), die Verdichtungsfläche durch eine Platte zu ersetzen, die in dem Drehteller drehbar gelagert ist und die somit von der Drehbewegung des Drehtellers unabhängig ist. Es ist auch bekannt geworden, die Verdichtungsfläche des Drehtellers mit einer Beschichtung in Form einer Teflonfolie zu versehen. Diese Beschichtung mit einer Teflonfolie erlaubt zwar einen geringen Reibwert, jedoch hat sie keine ausreichende Standzeit. Weiter ist es auch bekannt, die Verdichtungsfläche und auch den Faserbandkanal zu verchromen. Dabei ist es jedoch notwendig, die Verdichtungsfläche und auch den Faserbandkanal vor dem Verchromen zu schleifen und/oder zu polieren, was einen erheblichen Aufwand erfordert.

Der Erfindung liegt die Aufgabe zugrunde, einen Drehteller mit einer einfach anzubringenden Beschichtung zu versehen, die gute Gleiteigenschaften aufweist und eine ausreichende Standzeit besitzt.

Diese Aufgabe wird dadurch gelöst, daß die Verdichtungsfläche mit einer Emaillebeschichtung versehen ist.

Eine derartige Emaillebeschichtung besitzt einen relativ geringen Reibungsbeiwert bezüglich Fasern, so daß eine geringe Reibung ausgeübt wird. Außerdem ist eine derartige Emaillebeschichtung elektrostatisch nicht aufladbar, was zu erheblichen Vorteilen führt. Zudem bietet diese Emaillebeschichtung eine ausreichende Verschleißfestigkeit. Ein besonderer Vorteil besteht auch darin, daß diese Emaillebeschichtung mit einer relativ großen Dicke aufgebracht werden kann, beispielsweise mit einer Dicke von 0,5 mm, wobei eine glatte Oberfläche erzeugt wird, ohne daß die darunter liegende Fläche sehr fein bearbeitet werden muß.

In weiterer Ausgestaltung der Erfindung wird vorgesehen, daß die Beschichtung sich über die Innenwände des Faserbandkanals erstreckt.

In weiterer Ausgestaltung der Erfindung wird vorgesehen, daß der Drehteller mit seiner Verdichtungsfläche und einem in der Verdichtungsfläche mündenden Faserbandkanal in eine Emaille-Schmelze eingetaucht wird, die anschließend eingebrannt wird. Ein derartiges Emaille-Beschichten der Verdichtungsfläche und des Faserbandkanals läßt sich mit relativ geringem wirtschaftlichem Aufwand verwirklichen.

Weitere Merkmale und Vorteile der Erfindung ergeben sich aus der nachfolgenden Beschreibung eines Ausführungsbeispiels.

In der Zeichnung ist ein Axialschnitt durch einen nur schematisch dargestellten Drehteller gezeigt.

Der in der Zeichnung dargestellte Drehteller ist beispielsweise als ein Metallgußteil hergestellt. Er besitzt einen etwa axial beginnenden Faserbandkanal, in welchen das in einer nicht dargestellten Kanne abzulegende Faserband einläuft, das in dem Faserbandkanal (11) etwas verdichtet wird. Der Faserbandkanal (11) mündet in einer Verdichtungsfläche (10), die auf dem in einer Kanne abzulegenden Faserbandpaket aufliegt und dieses verdichtet. Der Drehteller rotiert um eine nicht dargestellte vertikale Achse.

Um die Reibung zwischen Verdichtungsfläche (10) und dem darunter befindlichen Faserbandpaket zu verringern, ist die Verdichtungsfläche (10) mit einer Beschichtung (12) aus Emaille vorgesehen, die sich auch über die gesamten Innenwände des Faserbandkanals (11) erstreckt. Die Beschichtung (12) läuft seitlich auch über den Rand der Verdichtungsfläche (10) aus und bedeckt wenigstens teilweise die daran anschließenden Seitenflächen.

Die Emaillebeschichtung (12) wird dadurch angebracht, daß der Drehteller mit der Verdichtungsfläche (10) und dem Faserbandkanal (11) in eine Emaille-Schmelze eingetaucht wird. Die nicht zu beschichtenden Bereiche werden abgedeckt. Anschließend wird diese Emaille-Schmelze bei hoher Temperatur von 900°C und mehr eingebrannt. Um eine besondere Glättung der Oberfläche zu erzielen, wird auf die zunächst angebrachte Schicht ein Emaillepulver aufgestreut, das anschließend ebenfalls eingebrannt und eingeschmolzen wird, so daß sich eine besonders glatte Oberfläche ergibt. Besonders zweckmäßig ist es, wenn ein feinkörniges Emaille verwendet wird.

Die Emaillebeschichtung (12) läßt sich mit einer relativ starken Schichtdicke aufbringen, beispielsweise einer Schichtdicke von 0,5 mm. Dadurch werden Rauhigkeiten der darunter liegenden Oberfläche abgedeckt und geglättet. Es ist somit nicht notwendig, die Verdichtungsfläche (10) und auch die Innenwände des Faserbandkanals (11) besonders fein zu bearbeiten, beispielsweise zu schleifen oder zu polieren, um eine ausreichende Glätte und damit einen geringen Reibungsbeiwert zu erzielen.

## Patentansprüche

1. Drehteller für eine Strecke mit einem Faserbandkanal, der in einer Verdichtungsfläche mündet, die mit einer Beschichtung versehen ist, dadurch gekennzeichnet, daß die Verdichtungsfläche (10) mit einer Emaillebeschichtung (12) beschichtet ist.

2. Drehteller nach Anspruch 1, dadurch gekennzeichnet, daß die Beschichtung (12) sich auch über die Innenwände des Faserbandkanals (11) erstreckt.

3. Verfahren zum Beschichten der Verdichtungsfläche eines Drehtellers einer Strecke, dadurch gekennzeichnet, daß die Verdichtungsfläche emailliert wird.

4. Verfahren nach Anspruch 3, dadurch gekennzeichnet, daß zusammen mit der Verdichtungsfläche die Innenwände eines in die Verdichtungsfläche mündenden Faserbandkanals emailliert werden.

5. Verfahren nach Anspruch 3 oder 4, dadurch gekennzeichnet, daß der Drehteller mit seiner Verdichtungsfläche und dem in der Verdichtungsfläche mündenden Faserbandkanal in eine Emaille-Schmelze eingetaucht wird, die anschließend eingebrannt wird.
